# EUROPÄISCHE PATENTANMELDUNG

(11) **EP 2 040 002 A1**
(43) Veröffentlichungstag der Anmeldung: **25.03.2009**
(21) Anmeldenummer: 08105184.9
(22) Anmeldetag: 29.08.2008
(51) Int. Cl.: F24B 1/24

(54) **Multifunktionale Lebensmittelgareinrichtung**

(30) Priorität: 21.09.2007 DE 202007013317 U
(71) Anmelder: Calicchia, Franco, D-40479 Düsseldorf (DE)
(72) Erfinder: Calicchia, Franco, D-40479 Düsseldorf (DE)
(74) Vertreter: Cohausz & Florack

(57) **Zusammenfassung**

Die vorliegende Erfindung betrifft eine Multifunktionale Lebensmittelgareinrichtung mit einer von einem Boden und damit verbundenen Seitenwänden gebildeten Garkammer, wobei die Garkammer zumindest teilweise mit wärmespeichernden Elementen ausgekleidet ist, wobei die Garkammer an ihrer Vorderseite eine verschließbare Öffnung aufweist und wobei die Garkammer an ihrer Oberseite mit einer ersten Abdeckung versehen ist, auf der eine lösbare Schicht aus weiteren wärmespeichernden Elementen angeordnet ist. Eine solchermaßen aufgebaute Lebensmittelgareinrichtung hat eine verbesserte Garfunktion.

## Beschreibung

Die vorliegende Erfindung betrifft eine multifunktionale Lebensmittelgareinrichtung, die es erlaubt, entweder Grillgut auf einem Grillrost zu garen oder Backwaren, beispielsweise Pizza, zu backen.

Aus dem Stand der Technik sind separate Backplatten bekannt, die, teilweise mittels eines Gestells, auf den Grillrost eines herkömmlichen Holzkohlegrills gelegt werden, so dass sie von der Glut aufgeheizt werden. Beispielsweise offenbart die DE 94 11 329 U1 eine sogenannte Pizza-Backplatte aus einem feuerfesten Stein, die unmittelbar auf den Holzkohlegrill gelegt wird. Aus der US 2003/0145740 A1 ist eine ähnliche Pizza-Backplatte bekannt, die in einem Gestell gelagert ist, welches auf den Grillrost gestellt wird.

In beiden Fällen wird, nachdem die Pizza-Backplatte die erforderliche Gartemperatur erreicht hat, die jeweilige Backware, beispielsweise die Pizza, auf die Backplatte gelegt und mehrere Minuten gebacken.

Problematisch ist allerdings, dass die Backwaren, wenn die Glut zu heiß ist, an der Unterseite anbrennen können und/oder an der Oberseite noch nicht durchgegart sind.

Es ist daher die Aufgabe der vorliegenden Erfindung, eine multifunktionale Lebensmittelgareinrichtung zu schaffen, die eine verbesserte Garfunktion hat.

Die zuvor hergeleitete und aufgezeigte Aufgabe wird erfindungsgemäß gelöst durch eine multifunktionale Lebensmittelgareinrichtung mit einer von einem Boden und damit verbundenen Seitenwänden gebildeten Garkammer, wobei die Garkammer zumindest teilweise mit wärmespeichernden Elementen ausgekleidet ist, wobei die Garkammer an ihrer Vorderseite eine verschließbare Öffnung aufweist und wobei die Garkammer an ihrer Oberseite mit einer ersten Abdeckung versehen ist, auf der eine lösbare Schicht aus weiteren wärmespeichernden Elementen angeordnet ist.

Die erfindungsgemäße multifunktional Lebensmittelgareinrichtung hat den Vorteil, dass sie eine von wärmespeichernden Elementen, insbesondere Schamotte-Steinen, umgebene Garkammer vorsieht, die es ermöglicht, zunächst durch die verschließbare Öffnung mit Holz, Holzkohle, Kohlebriketts oder anderen Brennmaterialien befeuert zu werden, bis eine gewünschte Temperatur, beispielsweise 200°C, erreicht wird, wobei anschließend durch die verschließbare Öffnung das Brennmaterial zur Seite geschoben werden kann, um an die Stelle, wo das Brennmaterial vorher gelegen hat, Backwaren, beispielsweise eine Pizza, auf die wärmespeichernden Elemente zu legen. Anschließend wird die Öffnung an der Vorderseite der Garkammer wieder verschlossen, beispielsweise durch eine Klappe oder eine verschiebbare Platte. Nach kurzer Zeit sind die Backwaren vollständig durchgegart, insbesondere auch auf der Oberseite, da die Garkammer auch an ihrer Oberseite wärmespeichernde Elemente aufweist. Durch die relativ kurze Garzeit ist gegenüber dem Stand der Technik das Risiko eines Anbrennens auf der Unterseite minimiert.

Da die obere Schicht von wärmespeichernden Elementen und insbesondere auch die erste Abdeckung oberhalb der Garkammer lösbar ist, kann stattdessen auch ein Grillrost über der besagten Kammer vorgesehen werden, wobei in diesem Fall die Kammer nur zur Erzeugung von Glut verwendet wird und das Grillgut oberhalb der Kammer auf dem Grillrost gegart wird. Es ist auch denkbar, bei einer geeigneten Breite der Lebensmittelgareinrichtung, einen Teil der Garkammer zum Backen zu verwenden, wobei über diesem Teil vorzugsweise wärmespeichernde Elemente angeordnet sind, und den anderen Teil zum Garen von Grillgut zu verwenden, wobei über diesem Teil keine wärmespeichernden Elemente, sondern ein Grillrost vorgesehen werden kann. Mit der erfindungsgemäßen Lebensmittelgareinrichtung kann also sowohl gegrillt als auch gebacken werden, vorzugsweise sogar gleichzeitig.

Es ist sogar denkbar, dass die erste Abdeckung, auf der die obere Schicht von wärmespeichernden Elementen angeordnet ist, selbst bereits der Grillrost ist. Zwar kann die erste Abdeckung auch eine Platte sein, auf der die wärmespeichernden Elemente liegen, wobei die Platte jedoch vor dem Grillen gegen einen Grillrost ausgetauscht werden müsste. In bestimmten Anwendungsfällen ist es aber auch denkbar, den Grillrost direkt mit den wärmespeichernden Elementen zu bedecken, wodurch die Lebensmittelgareinrichtung einfacher aufgebaut ist und weniger Bauteile hat.

Gemäß einer Ausgestaltung der erfindungsgemäßen Lebensmittelgareinrichtung ist die erste Abdeckung, insbesondere der Grillrost, zu einer Seite, vorzugsweise zur Vorderseite, schräg abfallend angeordnet. Besonders dann, wenn der Grillrost im Querschnitt V-förmig ausgebildete Stangen aufweist, ermöglicht die schräg abfallende Anordnung, dass sich Fett vom Grillgut in den V-förmigen Stangen sammelt und durch den schrägen Verlauf abgeleitet wird. Das abgeleitete Fett kann dabei durch einen Auffangbehälter aufgenommen werden, der vorzugsweise unter dem vorderen Ende der Stangen angeordnet ist. Damit das Fett von den Stangen besonders gut abläuft, kann außerdem vorgesehen sein, dass die Stangen am vorderen Ende spitz zulaufen.

Vorangehend wurde das Backen nach dem Steinofen-Prinzip und das herkömmliche Grillen mittels Grillrost beschrieben. Gemäß einer weiteren Ausgestaltung der erfindungsgemäßen Lebensmittelgareinrichtung kann aber auch vorgesehen sein, dass auf der lösbaren oberen Schicht von wärmespeichernden Elementen eine lösbare zweite Abdeckung, insbesondere eine zweite Platte, angeordnet ist. Auf dieser zweiten Platte kann ebenfalls gegrillt werden, da die darunter befindliche Schicht von wärmespeichernden Elementen die Hitze an die Platte weitergibt. Selbstverständlich kann bei einer geeigneten Breite der Lebensmittelgareinrichtung auch nur ein Teil mit der oberen Schicht aus wärmespeichernden Elementen und der darauf befindlichen zweiten Abdeckung versehen sein, während der andere Teil mit dem herkömmlichen Grillrost versehen ist.

Schließlich kann die erfindungsgemäße Lebensmittelgareinrichtung gemäß einer weiteren Ausgestaltung auch noch über ein lösbares Gehäuse verfügen, das über der lösbaren oberen Schicht von wärmespeichernden Elementen, insbesondere über der zweiten Abdeckung, vorgesehen ist. Dieses Gehäuse bildet dann eine Räucherkammer. So ist es denkbar, auf die zweite Abdeckung Rauch entwickelndes Material, beispielsweise Sägespäne, aufzustreuen und das zu räuchernde Gut im darüber befindlichen Gehäuse aufzuhängen.

Damit die Lebensmittelgareinrichtung möglichst korrosionsbeständig ist, kann sie zumindest teilweise aus Edelstahl bestehen. Insbesondere besteht der Boden der Garkammer, die Seitenwände der Garkammer, die erste Abdeckung, die zweite Abdeckung und/oder das Räucherkammergehäuse aus Edelstahl, beispielsweise V4A-Stahl.

Auch kann die Lebensmittelgareinrichtung mit einer Temperaturanzeige ausgestattet sein, die mit einem Temperaturfühler in der Garkammer verbunden ist. Auf diese Weise kann der Benutzer die optimale Temperatur, die die wärmespeichernden Elemente zum Garen aufweisen müssen, auf einfache Weise erkennen.

Ferner kann die Garkammer auch mit einem Kamin versehen sein, der unter anderem als Rauchabzug dient.

Die erfindungsgemäße multifunktionale Lebensmittelgareinrichtung hat schließlich neben der Grillfunktion, der (Pizza-)Ofenfunktion und der Räucherkammerfunktion auch noch die Funktion einer Heizung. So speichern die wärmespeichernden Elemente, beispielsweise die Schamotte-Steine, die Wärme auch nach dem Garen noch viele Stunden. Ist die Lebensmittelgareinrichtung mit einem Fahrgestell, beispielsweise Rädern, ausgestattet, kann diese zu Heizzwecken nach dem Entfernen der Holzkohle sogar in die Wohnung gestellt werden.

Es gibt nun eine Vielzahl von Ausgestaltungen und Weiterbildungen der erfindungsgemäßen Lebensmittelgareinrichtung. Diesbezüglich sei verwiesen einerseits auf die dem Patentanspruch 1 nachgeordneten Patentansprüche, andererseits auf ein Ausführungsbeispiel, welches nachfolgend anhand der Zeichnung beschrieben wird. In der Zeichnung zeigt:
- Fig. 1: eine schematische Ansicht einer multifunktionalen Lebensmittelgareinrichtung gemäß der vorliegenden Erfindung und
- Fig. 2: schematisch ein Beispiel für einen entsprechenden Grillrost.

Die Lebensmittelgareinrichtung 1 in Fig. 1 weist eine Garkammer 4 auf, welche von einem Boden 2 und damit verbundenen Seitenwänden 3 gebildet wird. Die Garkammer 4 ist mit wärmespeichernden Elementen 5a seitlich und unten sowie mit wärmespeichernden Elementen 5b an der Oberseite über einer ersten Abdeckung 7 ausgekleidet. An der Vorderseite ist eine verschließbare Öffnung 6 vorgesehen, die im vorliegenden Beispiel über eine nach oben schwenkbare Klappe 8 verschließbar ist.

Bei den wärmespeichernde Elementen 5a und 5b handelt es sich im vorliegenden Fall um Schamotte-Steine. Auf der unteren Schicht der Steine kann beispielsweise Holzkohle entzündet werden, um die Schamotte-Steine auf eine Temperatur von beispielsweise 200°C zu bringen. Der dabei entstehende Rauch kann dabei über den Kamin 15 abziehen. Die Temperatur wird dem Benutzer über die Temperaturanzeige 14 dauernd angezeigt.

Ist die gewünschte Temperatur erreicht, kann der Benutzer die Holzkohle in der Garkammer 4 zu einer Seite schieben und an der freien Stelle eine Pizza oder andere Backwaren ablegen, die dort nach dem Steinofen-Prinzip gebacken werden.

Zum Grillen können die erste Abdeckung 7, die wärmespeichernden Elemente 5b und die zweite Abdeckung 12 abgenommen werden und es kann stattdessen ein Grillrost 9b, wie er im folgenden anhand von Fig. 2 erläutert wird, eingesetzt werden.

Der in Fig. 2 schematisch dargestellte Grillrost 9b weist eine Vielzahl von parallelen und im Querschnitt V-förmig ausgebildeten Stangen 10 auf, über die Fett beim Grillvorgang aufgefangen und abgeleitet werden kann. Um das Fett optimal nach vorne ableiten zu können, kann der Grillrost 9b in der Lebensmittelgareinrichtung 1 schräg abfallend angeordnet werden. Außerdem sind die Stangen 10 an ihrem vorderen Ende 11 spitz zulaufend ausgebildet, was das Ableiten des Fettes beispielsweise in einen nicht dargestellten Auffangbehälter vereinfacht.

Die zuvor beschriebene multifunktionale Lebensmittelgareinrichtung ermöglicht neben verschiedenen Grillfunktionen auch das Backen beispielsweise von Pizza in einer von wärmespeichernden Elementen umgebenen Garkammer. Außerdem umfasst die erfindungsgemäße Lebensmittelgareinrichtung eine Räucherkammerfunktion und eine Heizungsfunktion.

## Patentansprüche

1. Multifunktionale Lebensmittelgareinrichtung (1) mit einer von einem Boden (2) und damit verbundenen Seitenwänden (3) gebildeten Garkammer (4),
wobei die Garkammer (4) zumindest teilweise mit wärmespeichernden Elementen (5a) ausgekleidet ist,
wobei die Garkammer (4) an ihrer Vorderseite eine verschließbare Öffnung (6) aufweist und
wobei die Garkammer (4) an ihrer Oberseite mit einer ersten Abdeckung (7) versehen ist, auf der eine lösbare Schicht aus weiteren wärmespeichernden Elementen (5b) angeordnet ist.

2. Multifunktionale Lebensmittelgareinrichtung (1) nach Anspruch 1, **dadurch gekennzeichnet, dass** die wärmespeichernden Elemente (5a,5b) Schamotte-Steine sind.

3. Multifunktionale Lebensmittelgareinrichtung (1) nach Anspruch 1 oder 2, **dadurch gekennzeichnet, dass** die wärmespeichernden Elemente (5a,5b) die Garkammer (4) mit Ausnahme der verschließbaren Öffnung (6) vollständig umgeben.

4. Multifunktionale Lebensmittelgareinrichtung (1) nach einem der vorangehenden Ansprüche, **dadurch gekennzeichnet, dass** eine Klappe (8) oder eine verschiebbare Platte vorgesehen ist, mit der die Öffnung (6) verschließbar ist.

5. Multifunktionale Lebensmittelgareinrichtung (1) nach einem der vorangehenden Ansprüche, **dadurch gekennzeichnet, dass** die erste Abdeckung (7) auswechselbar ist.

6. Multifunktionale Lebensmittelgareinrichtung (1) nach einem der vorangehenden Ansprüche, **dadurch gekennzeichnet, dass** die erste Abdeckung (7) eine Platte (9a) oder ein Grillrost (9b) ist.

7. Multifunktionale Lebensmittelgareinrichtung (1) nach einem der vorangehenden Ansprüche, **dadurch gekennzeichnet, dass** die erste Abdeckung (7), insbesondere der Grillrost (9b), zu einer Seite, vorzugsweise zur Vorderseite, schräg abfallend angeordnet ist.

8. Multifunktionale Lebensmittelgareinrichtung (1) nach Anspruch 6 oder 7, **dadurch gekennzeichnet, dass** der Grillrost (9b) im Querschnitt V-förmig ausgebildete Stangen (10) aufweist.

9. Multifunktionale Lebensmittelgareinrichtung (1) nach Anspruch 8, **dadurch gekennzeichnet, dass** die Stangen (10) am vorderen Ende (11) spitz zulaufen.

10. Multifunktionale Lebensmittelgareinrichtung (1) nach einem der vorangehenden Ansprüche, **dadurch gekennzeichnet, dass** ein Auffangbehälter für Fett vorgesehen ist, der vorzugsweise unter dem vorderen Ende (11) der Stangen (10) angeordnet ist.

11. Multifunktionale Lebensmittelgareinrichtung (1) nach einem der vorangehenden Ansprüche, **dadurch gekennzeichnet, dass** auf der lösbaren oberen Schicht von wärmespeichernden Elementen (5b) eine lösbare zweite Abdeckung (12), insbesondere eine zweite Platte (13), angeordnet ist.

12. Multifunktionale Lebensmittelgareinrichtung (1) nach einem der vorangehenden Ansprüche, **dadurch gekennzeichnet, dass** über der lösbaren oberen Schicht von wärmespeichernden Elementen (5b), insbesondere über der zweiten Abdeckung (12), ein lösbares Gehäuse vorgesehen ist, dass eine Räucherkammer bildet.

13. Multifunktionale Lebensmittelgareinrichtung (1) nach einem der vorangehenden Ansprüche, **dadurch gekennzeichnet, dass** die Lebensmittelgareinrichtung (1), insbesondere der Boden (2) der Garkammer (4), die Seitenwände (3) der Garkammer (4), die erste Abdeckung (7), die zweite Abdeckung (12) und/oder das Räucherkammergehäuse, zumindest teilweise aus Edelstahl bestehen.

14. Multifunktionale Lebensmittelgareinrichtung (1) nach einem der vorangehenden Ansprüche, **dadurch gekennzeichnet, dass** eine Temperaturanzeige (14) vorgesehen ist, die mit einem Temperaturfühler in der Garkammer (4) verbunden ist.

15. Multifunktionale Lebensmittelgareinrichtung (1) nach einem der vorangehenden Ansprüche, **dadurch gekennzeichnet, dass** die Garkammer (4) mit einem Kamin (15) versehen ist.
